# EUROPÄISCHE PATENTSCHRIFT

(11) **EP 0 184 079 B1**
(45) Veröffentlichungstag und Bekanntmachung des Hinweises auf die Patenterteilung: **19.07.1989**
(21) Anmeldenummer: 85114814.8
(22) Anmeldetag: 21.11.1985
(51) Int. Cl.: B21K 27/04

(54) **Vorrichtung zum Fördern von Werkstücken in einer Mehrstufenpresse für die Massivumformung**
Device for transferring work pieces through a multistage press for massive conversion
Dispositif pour transférer des pièces dans une presse de formage à postes multiples

(30) Priorität: 01.12.1984 DE 3443874
(43) Veröffentlichungstag der Anmeldung: 11.06.1986
(73) Patentinhaber: L. SCHULER GmbH, D-73012 Göppingen (DE)
(72) Erfinder: Blei, Klaus, D-7327 Adelberg (DE)

(56) Entgegenhaltungen:
- DE-B- 2 741 581
- DE-C- 1 075 924
- DE-C- 1 144 085
- DE-C- 1 251 630
- DE-C- 1 269 087
- DE-C- 2 148 529
- DE-C- 2 434 540

## Beschreibung

Die Erfindung betrifft eine Vorrichtung zum Fördern von Werkstücken von einer Bearbeitungsstufe zur nächsten in einer Mehrstufenpresse für die Massivumformung mit in Förderrichtung und senkrecht dazu hin- und herbewegbaren Greiferzangen, wobei jede Greiferzange in der Verlängerung einer von zwei getriebenen Schwingarmen angelenkten Koppel angeordnet ist.

Vorrichtungen der Art dienen dem Umsetzen von Werkstücken von Werkzeug zu Werkzeug. Es ist notwendig, daß die Werkstücke im richtigen Zeitpunkt der Stößelbewegung (Bewegung der Patrize) sich zwischen Patrize und Matrize befinden und daß die Werkstücke nach dem Umformen in Abhängigkeit von der Bewegung des Auswerferstößels von den in die vorhergehende Bearbeitungsstufe zurückbewegten Greiferzangen wieder erfaßt werden. Oftmals sind auch solche Werkstücke zu formen, die unsymmetrische Formteile oder mehrkantige Ansätze aufweisen. Diese Werkstücke dürfen während der Umsetzbewegung nicht verdreht werden. Hierzu sind bei einer bekannten Einrichtung (DE-PS 24 34 540) zum Quertransport von Werkstücken in einer mehrstufigen Umformpresse alle Greiferzangen auf einem Träger angebracht, der in Förderrichtung verschiebbar ist. Die auf das Werkzeug zu bzw. von diesem weggeführte Bewegung der Greiferzangen erfolgt mit der Schließ-/Öffnenbewegung der Greiferzangen. Es sind größe Massen zu beschleunigen und zu bewegen und eine weitere Steigerung der Taktzahl ist von daher ausgeschlossen.

In der DE-PS 21 48 529 sind Greiferzangen an den Endbereichen von Greiferschienen gelagert, die in Trägerhebeln verschieblich auf ein Werkzeug zu und von diesem wegbewegbar und für den Werkstücktransport mit den Trägerhebeln um einen Schwenkpunkt schwenkbar sind. Der sich auf die Lage des Werkstückes übertragende Schwenkfehler muß im Werkzeug der nachfolgenden Stufe berücksichtigt werden.

In der DE-PS 11 44 085 ist eine Vorrichtung zum Umsetzen von Werkstücken von einem Werkzeug zum nachfolgenden Werkzeug in einer Mehrstufenpresse gezeigt mit einer an einer Koppel angebrachten Greiferzange. An die Koppel sind zwei Schwingarme angelenkt, die über Schwenkarme, Schubstangen und weitere Umlenkmittel mit je einem Kurvenfolgerteil einer Kurvensteuerung wirkverbunden sind. Jeder Schwingarm bewirkt bei seinem Antrieb (Drehung einer Kurvenscheibe) einen Teilweg der Umsetzbewegung der Greiferzange.

Den beiden letztgenannten Vorrichtungen haftet der Nachteil an, daß nur rotationssymmetrische Werkstücke umgesetzt werden können zur Weiterbearbeitung in den bzw. in der nächsten Bearbeitungsstufe (n) und daß die Greifstellung für den Auswerferbetrieb über zwei Einstellkriterien erfolgt.

Aufgabe der Erfindung ist die Schaffung einer Vorrichtung gattungsgemäßer Art mit einer höheren als bisher möglichen Taktzahl und mit einer verbesserten Abstimmungsmöglichkeit des Greiferzangenbetriebes auf die Stößel- und Auswerfer-,, stößel-Bewegungen, wobei sowohl die Bewegung der Greiferzangen auf die Werkzeuge zu und von diesen weg als auch die Bewegung der Greiferzangen in Förderrichtung und in der der Förderrichtung entgegengesetzten Richtung über ein einziges Antriebsmittel bewirkt werden.

Diese Aufgabe ist bei einer Vorrichtung gattungsgemäßer Art dadurch gelöst, daß Mittel vorgesehen sind und Schwingarme und Koppel ausgebildet sind für eine ständige parallele Ausrichtung der Koppel während der Bewegung der Greiferzangen zu ihrer durch die Übernahme- /Übergabeposition vorgegebenen Ausrichtung.

Erfindungswesentlich ist, daß die Werkstücke ohne Verdrehung in der nachfolgenden Bearbeitungsstufe abgesetzt werden. Vorteile ergeben sich auch daraus, daß für die Umsetzbewegungen der Greiferzangen nur ein Antriebsmittel benötigt wird. Die Bewegung jeder Greiferzange entspricht der Bewegung des Koppelpunktes jedes Schwingarmes an der Koppel. Die Drehpunkte der Schwingarme liegen fest in dem Zangenkasten. Die Mittel und die Ausbildung der Schwingarme und der Koppel für eine ständige parallele Ausrichtung der Koppel gestatten sowohl die Verwendung der Vorrichtung für aktive Greiferzangen, parallele Antriebsbewegungen aller Koppeln, als auch die Verwendung der Vorrichtung für nichtaktive Greiferzangen mit in Abhängigkeit von der Auswerferbewegung erfolgender Umsetzbewegung.

Die weiteren Ansprüche betreffen bevorzugte Ausführungsformen der Erfindung.

Anhand von Ausführungsbeispielen in der Zeichnung soll die Erfindung im folgenden beschrieben werden. Dabei zeigen
Fig. 1 schematisch den Antrieb für die Umsetzbewegungen aktiver Greiferzangen,
Fig. 2 schematisch den Antrieb für die Schließ-/ Öffnenbewegungen der Greiferzangen in einer Ansicht gemäß der Pfeilrichtung 11-11 in Fig. 1,
Fig. 3 ein Diagramm zur Darstellung der Abhängigkeiten zwischen Auswerferstößel-Bewegung, GreiferzangenBewegung und-Aktivität und Stößelbewegung,
Fig. 4 schematisch den Antrieb für die Umsetzbewegungen nicht-aktiver Greiferzangen,
Fig. 5 schematisch den Antrieb für die Umsetzbewegungen nicht-aktiver Greiferzangen in einer Ansicht gemäß der Pfeilrichtung V-V in Fig. 4 und
Fig. 6 ein Diagramm zur Darstellung der Abhängigkeiten zwischen Auswerferstößel-Bewegung, GreiferzangenBewegung und Stößelbewegung.

Die Umsetzbewegungen von Werkstücken 5 in den Bearbeitungsstufen 2 und 3 und in die Ablagestation 4 erfolgt entsprechend den Fig. 1 und 2 vermittels aktiver Greiferzangen 1 in Förderrichtung 25. Die Greiferzangen 1 sind in einem Endbereich 7 einer Tragplatte 6 angeordnet und bestehen im wesentlichen aus Zangenschenkeln 18, die vermittels Schließer-Öffnerteil 17 um Drehpunkte 19 schwenkbar sind. Die Tragplatte 6 bildet eine über Schwingarme 9 angelenkte und über die Anlenkpunkte 30 hinaus verlängerte Koppel. Der Bewegungsantrieb jedes Schwingarmes 9 erfolgt über je ein Zahnrad 11, an das der Schwingarm 9 starr angeschlossen ist, und über ein an beide Zahnräder 11 angelegtes Zwischenzahnrad 12, das über eine starr mit dem Zwischenzahnrad 12 verbundene Anlenkstange 15 mit einer an ein Pendelrastgetriebe 13 angeschlossenen Pleuelstange 14 verbunden ist. Die Pleuelstange 14 verbindet alle Anlenkstangen 15 für eine Synchron-Transferbewegung der Greiferzangen 1. Zahnräder 11 und Zwischenzahnräder 12 sind in einem Zangenkasten 20 drehbar gelagert. Es sind zumindest die paarweise zusammengehörenden Schwingarme 9 gleich lang. Der Abstand der Mittenlagerungen der Zahnräder 11 entspricht dem Abstand der Anlenkpunkte 30 der Schwingarme 9 an der Tragplatte 6. Die Schwingarme 9 sind während der Bewegung stets in paralleler Ausrichtung zueinander und in den Übernahme- /Übergabestationen für die Werkstücke in ebenfalls paralleler Ausrichtung zur Förderrichtung 25. Das Übersetzungsverhältnis zwischen Zwischenzahnrad 12 und jedem Zahnrad 11 kann z. B. i = 1:2 betragen, so daß sich für eine Drehung des Zwischenzahnrades 12 von 90 Winkelgrad eine Drehung der Zahnräder 11 um 180 Winkelgrad ergibt. Die Bewegung eines Anlenkpunktes 16 der Pleuelstange 14 an der Anlenkstange 15 auf einem Kreisbogen um das Zwischenzahnrad 12 kann der Bewegung des Pendelrastgetriebes 13 von Rast zu Rast entsprechen ; damit wird ein Zwischengetriebe vermieden. Die Bewegung 10' der Werkstücke 5 entspricht der Bewegung 10 der Koppelpunkte 30. In einem zweiten Endbereich 8 ist eine Kupplung 21. eingebracht zur Bewegungsübertragung für die Greiferzangen-Aktivitäten. Die Kupplung 21 kann aus einer Führungsnut 23 bestehen, die quer zur Längserstreckung einer auf der Tragplatte 6 verschieblich gelagerten und mit dem Schließer-Öffnerteil 17 in Wirkverbindung stehenden Stellstange 22 in diese eingebracht ist. In der Führungsnut 23 ist ein Gleitstein 24 verschieblich gelagert ; der über einen gekröpften Hebel 33 mit einer Gelenkwelle 26 verbunden ist. Die Drehung der Gelenkwelle 26 erfolgt von einem Kurvenfolgerteil 28 aus, der vermittels Druckzylinder 31 über eine Rolle 29 an eine Steuerkurve 27 gelegt ist und der Nockenprofilierung bei deren Drehung erfolgt. Die lineare Bewegung des Kurvenfolgerteiles 28 wird über einen gekröpften Hebel 32 in eine Drehbewegung und in eine gegenläufige Drehbewegung der Gelenkwelle 26 umgelenkt. Die Umwandlung der Drehbewegungen der Gelenkwelle 26 in eine lineare, den Schließer-/Öffnerteil 17 verstellende Bewegung erfolgt über den gekröpften Hebel 33. Die Öffnen- und Schließbewegungen der Greiferzangen 1 und deren Umsetzbewegungen für die Werkstücke 5 sind auf den Auswerfervorgang der Werkstücke 5 aus den in den Bearbeitungsstufen 2, 3 befindlichen Matrizen und auf die Bewegung des die Patrize haltenden Pressenstößels abzustimmen.

Diese Abhängigkeiten veranschaulicht das Diagramm in Fig. 3. Ausgehend von der Stößelbewegung beim Durchfahren des vorderen Totpunktes V. T., hierbei ist das Werkzeug aus Matrize und Patrize geschlossen, erfolgt die Bewegung der Greiferzangen 1 entgegen der Förderrichtung 25 (Fig. 1) ohne Werkstücke 5. In die Zeit des Stillstandes der Greiferzangen 1, Rast des Pendelgetriebes 13 (Fig. 1), fällt 5 die Auswerfertätigkeit und die Greiferzangen 1 sind zu schließen. Nach dem Transport der Werkstücke 5 in die nachfolgende Bearbeitungsstation 3 bzw. in die Ablagestation 4 sind zur Übergabe der Werkstücke 5 die Greiferzangen 1 zu öffnen. Übernahme, Transfer und Übergabe der Werkstücke 5 sowie ein Teil der Bewegung der Greiferzangen 1 mit dem Werkstück 5 aus dem Werkzeugbereich erfolgt in der Bewegungsphase des Stößels nach dem Öffnen und vor dem Schließen der Werkzeuge.

Das Schließen der Zangen nach dem Werkstückausstoß ist über die Steuerkurven 27 abzustimmen. Hierbei sind Steuerkurven 27 und die Bewegung übertragende Mittel 28, 29, 31, 32, 26, 33, 22 in der Anzahl anzusteuernder Greiferzangen 1 vorzusehen.

In den Fig. 4 und 5 ist der Antrieb von nichtaktiven Greiferzangen 41 gezeigt mit den zu den Fig. 1 und 2 beschriebenen Mitteln 9, 11, 12, 15, 16 für die Umsetzbewegung 10' der Greiferzangen 41. Der Antrieb jedes der Zwischenzahnräder 12 erfolgt hier beispielsweise von je einer Steuerkurve 52 aus über einen über eine Rolle 51 an die Steuerkurve 52 angelegten Kurvenfolgerteil 50 und eine an den Anlenkpunkt 16 der mit dem Zwischenzahnrad 12 starr verbundenen Anlenkstange 15 angelenkten Pleuelstange 49. Die die Schwingarme 9 verbindende Koppel bildet hier eine Tragstange 46, an derem über die Koppel hinaus verlängerten Bereich paarweise zusammenwirkende Zangenschenkel 47 in Drehpunkten 53 gelagert sind. Die Haltekraft für die Werkstücke 5 bewirkt eine Druckfeder 48. Die Zahnradverhältnisse, deren Übersetzung, die Längen der Schwingarme 9 und die Lagerund Anlenkpunkte entsprechen denen der zu den Fig. 1 und 2 beschriebenen Abmessungen. Die Greiferzangen 41 sind zur Übernahme der Werkstücke 5 zum Schluß der Auswerferbewegung der Werkstücke 5 aus der Matrize in den Werkstückbereich zu verstellen. Einerseits ergibt sich hieraus der Einzelantrieb jeder Greiferzange, andererseits sind die Bewegungsabläufe der Greiferzangen 41 auf die Werkstücke 5 zu, insbesondere im Hinblick auf den Zeitpunkt des Erfassens der Werkstücke 5, über veränderbare Hüllkurven der Steuerkurve 52 einstellbar. Die Umwandlung der Linearbewegung von Kurvenfolgerteil 50 und Pleuelstange 49 in Drehbewegungen des Zwischenzahnrades 12 erfolgt über einen gekröpften Hebel 54.

Das Diagramm in Fig. 6 zeigt hierzu den variablen Bereich der Übernahme des Werkstückes 5 aus dem Werkzeug, der in den Arbeitsbereich des Auswerfers fällt, und den variablen Bereich der Übergabe des Werkstückes 5 an das Werkzeug vor der der Förderrichtung 25 entgegengerichteten Rückbewegung der Greiferzangen 41.

## Patentansprüche

1. Vorrichtung zum Fördern von Werkstücken (5) in einer Mehrstufenpresse für die Massivumformung, mit hin- und herbewegbaren, die Werkstücke (5) erfassenden und in den Bearbeitungsstufen (2, 3, 4) umsetzenden Greiferzangen (1, 41), wobei jede der Greiferzangen (1, 41) in der Verlängerung einer von zwei Schwingarmen (9) angelenkten Koppel (6, 46) angeordnet ist und die Schwingarme (9) über Antriebsmittel (11, 12, 13, 14, 15, 52) in Schwingbewegung antreibbar sind, dadurch gekennzeichnet, daß jeder der Schwingarme (9) in dem der Koppel (6, 46) fernen Endteil gestellseitig gelagert und zumindest ein Schwinghebel (9) um diesen Schwingpunkt antreibbar ist, daß zumindest die jeweils paarweise zusammengehörenden Schwingarme (9) gleich lang sind, demzufolge die Bewegung der Koppel (6, 46) mit der Greiferzange (1, 41) zwischen den Bearbeitungsstufen (2, 3, 4) auf einem durch die Schwingarme (9) vorgegebenen Kreisbogen (10') erfolgt, und daß die Bewegung der Greiferzangen (1, 41) begrenzt ist durch eine Bewegungsumkehr der Antriebsmittel (11, 12, 13, 14, 15, 52) mit Erreichen der jeweiligen Bearbeitungsstufe (2, 3, 4).

2. Vorrichtung nach Anspruch 1, dadurch gekennzeichnet, daß die an die Koppel (6, 46) angelenkten Schwingarme (9) parallel zueinander und in der Übernahme- (2) und in der Übergabeposition (3) für die Werkstücke (5) im wesentlichen in der Förderrichtung (25) an je einem Zahnrad (11) starr befestigt sind, und daß die Zahnräder (11) über ein gemeinsames Zwischenzahnrad (12) angetrieben sind bei gleichem Übersetzungsverhältnis zwischen Zwischenzahnrad (12) und jedem Zahnrad (11).

3. Vorrichtung nach Anspruch 1 oder 2, dadurch gekennzeichnet, daß der Antrieb der Schwingarme (9) über das Zwischenzahnrad (12) von einem Pendelrastgetriebe (13) aus erfolgt.

4. Vorrichtung nach einem oder mehreren der Ansprüche 1 bis 3, dadurch gekennzeichnet, daß die in Anzahl der Anzahl Greiferzangen (1, 41) vorhandenen Zwischenzahnräder (12) untereinander über eine Pleuelstange (14) verbunden sind, die mit dem Antrieb der Schwingarme (9) in Wirkverbindung steht.

5. Vorrichtung nach einem oder mehreren der Ansprüche 1 bis 4, dadurch gekennzeichnet, daß jede Greiferzange (1) in einem ersten Endbereich (7) einer Tragplatte (6) angeordnet ist, an die die Schwingarme (9) angreifen, daß jede Greiferzange (1) im Sinne von Schließen und Öffnen aktivierbar ausgebildet ist und je einen Schließer-/Öffnerteil (17) aufweist, und daß in dem zweiten Endbereich (8) der Tragplatte (6) eine Kupplung (21) angeordnet ist, die abtriebsseitig über eine Stellstange (22) mit dem Schließer-/Öffnerteil (17) der Greiferzange (1) und antriebsseitig über eine Gelenkwelle (26) mit einem Kurvenfolgerteil (28) einer Steuerkurve (27) in Wirkverbindung steht.

6. Vorrichtung nach Anspruch 1 oder 2, dadurch gekennzeichnet, daß jedes der in Anzahl der Anzahl Greiferzangen (41) vorhandenen Zwischenzahnräder (12) über je eine Pleuelstange (49) mit voneinander unabhängig an Steuerkurven (52) angelegten Kurvenfolgerteilen (50) wirkverbunden ist.

7. Vorrichtung nach Anspruch 5, dadurch gekennzeichnet, daß die Kupplung (21) im zweiten Endbereich (8) der Tragplatte (6) aus einer in die Stellstange (22) eingebrachten, im wesentlichen rechtwinkelig zu der Auslenkbewegung der Stellstange (22) verlaufenden Führungsnut (23) und einem in diese eingesetzten, an den Endteil der Gelenkwelle (26) angeschlossenen Gleitstein (24) besteht.

## Claims

1. Apparatus for conveying workpieces (5) in a multi-stage press for massive forming, comprising grippers (1, 41) which are movable in a reciprocating manner and which take hold of the workpieces (5) and transfer them into the processing stages (2, 3, 4), each of the grippers (1, 41) being arranged in the extension of a coupler (6, 46) articulated by two swinging arms (9) and the swinging arms (9) being drivable in a swinging motion via drive means (11, 12, 13, 14, 15, 52), characterized in that each of the swinging arms (9), in the end part remote from the coupler (6, 46), is mounted on the frame side, and at least one swinging lever (9) can be driven about this swinging point, that at least the swinging arms (9) in each case forming a pair are of the same length and therefore the motion of the coupler (6, 46) together with the grippers (1, 41) between the processing stages (2, 3, 4) takes place on a circular arc (10') predetermined by the swinging arms (9), and that the motion of the grippers (1, 41) is limited by a reversal in the motion of the drive means (11, 12, 13, 14, 15, 52) when the particular processing stage (2, 3, 4) is reached.

2. Apparatus according to Claim 1, characterized in that the swinging arms (9) articulated on the coupler (6, 46), are parallel to one another and, in the receiving (2) and transfer position (3) for the workpieces (5), essentially in the conveying direction (25), are rigidly fixed to one gear wheel (11) each, and that the gear wheels (11) are driven via a common intermediate gear wheel (12) at the same gear ratio between intermediate gear wheel (12) and each gear wheel (11).

3. Apparatus according to Claim 1 or 2, characterized in that the swinging arms (9), via the intermediate gear wheel (12), are driven via a pendulum dwell mechanism (13).

4. Apparatus according to one or more of Claims 1 to 3, characterized in that the intermediate gear wheels (12), present in the same number as the number of grippers (1, 41), are connected to one another via a connecting rod (14) which is operatively connected to the drive for the swinging arms (9).

5. Apparatus according to one or more of Claims 1 to 4, characterized in that each gripper (1) is arranged in a first end area (7) of. a supporting plate (6) on which the swinging arms (9) act, that each gripper (1) is designed in such a way that it can be activated for closing and opening and has one closing/opening part (17) in each case, and that there is arranged in the second end area (8) of the supporting plate (6) a coupling (21) which on the output side is operatively connected via a control rod (22) to the closing/opening part (17) of the gripper (1) and on the drive side is operatively connected via a universal-joint shaft (26) to a cam follower part (28) of a controlling cam (27).

6. Apparatus according to Claim 1 or 2, characterized in that each of the intermediate gear wheels (12), present in the same number as the number of grippers (41), is operatively connected via one connecting rod (49) in each case to cam follower parts (50) brought into contact with controlling cams (52) independently of one another.

7. Apparatus according to Claim 5, characterized in that the coupling (21) in the second end area (8) of the supporting plate (6) consists of a guide groove (23), made in the control rod (22) and running essentially at right angles to the deflection movement of the control rod (22), and a sliding block (24) inserted into this guide groove (23) and connected to the end part of the universal-joint shaft (26).

## Revendications

1. Dispositif pour transférer des pièces (5) dans une presse de formage à plusieurs postes, comportant des pinces (1, 41) mobiles en va-et- vient et agencées pour saisir les pièces (5) et les transférer sur les postes de formage (2, 3, 4), chacune de ces pinces (1, 41) étant disposée en prolongement d'une barre de couplage (6, 46) articulée à deux bras pivotants (9) agencés pour être entraînés en pivotement par des moyens d'entraînement (11, 12, 13, 14, 15, 52), caractérisé en ce que chacun des bras pivotants (9) est monté de manière pivotante sur un bâti à son extrémité opposée à la barre de couplage (6, 46), au moins l'un des bras pivotants (9) étant agencé pour être entraîné en pivotement sur ce point, en ce qu'au moins les deux bras pivotants (9) respectifs formant une paire de bras sont de même longueur, de sorte le déplacement de la barre de couplage (6, 46) et de sa pince (1, 41) entre les postes de formage (2, 3, 4) se fait sur un arc de cercle (10') déterminé par les bras pivotants (9), et en ce que le déplacement des pinces (1, 41) est limité par une inversion du mouvement des moyens d'entraînement (11, 12, 13, 14, 15, 52) à l'arrivée sur le poste de formage respectif (2, 3, 4).

2. Dispositif selon la revendication 1, caractérisé en ce que les bras pivotants (9) articulés à la barre de couplage (6, 46) sont parallèles l'un à l'autre et sont fixés rigidement chacun à une roue dentée respective (11) en se trouvant sensiblement dans la direction de transfert (25) dans les positions de prise (2) et de délivrance (3) des pièces (5), et en ce que lesdites roues dentées (11) sont entraînées au moyen d'une roue dentée intermédiaire commune (12) avec un même rapport de transmission entre la roue dentée intermédiaire (12) et chaque roue dentée (11).

3. Dispositif selon la revendication 1 ou 2, caractérisé en ce que l'entraînement des bras pivotants (9) au moyen de la roue dentée intermédiaire (12) se fait à partir d'une transmission à va-et-vient (13).

4. Dispositif selon une ou plusieurs des revendications 1 à 3, caractérisé en ce que les roues dentées intermédiaires (12), dont le nombre est égal à celui des pinces (1, 41), sont reliées mutuellement par une bielle (14) qui est en liaison motrice avec l'entraînement des bras pivotants (9).

5. Dispositif selon une ou plusieurs des revendications 1 a 4, caractérisé en ce que chaque pince (1) est montée sur une première zone d'extrémité (7) d'une plaque de support (6) attaquée par les bras pivotants (9), en ce que chaque pince (1) est agencée pour être actionnée dans le sens de la fermeture et celui de l'ouverture et comporte un élément (17) de commande de fermeture et d'ouverture, et en ce que, sur une seconde zone d'extrémité (8) de la plaque de support (6), est monté un accouplement (21) qui est en liaison motrice, du côté de sa sortie, avec l'élément (17) de commande de fermeture et d'ouverture de la pince (1) par l'intermédiaire d'une tige de commande (22) et, du côté de son entrée, avec un organe (28) suiveur d'une came (27) par l'intermédiaire d'un arbre articulé (26).

6. Dispositif selon la revendication 1 ou 2, caractérisé en ce que chacune des roues dentées intermédiaires (12), dont le nombre est égal à celui des pinces (41), est en liaison motrice par une bielle respective (49) avec des organes (50) suiveurs de cames (52), qui sont indépendants les uns des autres.

7. Dispositif selon la revendication 5, caractérisé en ce que l'accouplement (21) monté sur la seconde zone d'extrémité (8) de la plaque de support (6) se compose d'une rainure de guidage (23), ménagée dans la tige de commande (22) et orientée sensiblement perpendiculairement au mouvement de cette tige (22), et d'un coulisseau (24) logé dans la rainure et raccordé à l'extrémité de l'arbre articulé (26).
